# EUROPÄISCHE PATENTSCHRIFT

(11) **EP 2 478 592 B1**
(45) Veröffentlichungstag und Bekanntmachung des Hinweises auf die Patenterteilung: **27.12.2017**
(21) Anmeldenummer: 10750063.9
(22) Anmeldetag: 27.08.2010
(51) Int. Cl.: H01R 4/30, H01R 4/34

(54) **ELEKTRISCHES KONTAKTIEREN EINES ELEKTRISCHEN BAUTEILS**
ELECTRICALLY CONTACTING AN ELECTRICAL COMPONENT
MISE EN CONTACT ÉLECTRIQUE D'UN COMPOSANT ÉLECTRIQUE

(30) Priorität: 18.09.2009 DE 102009041894
(43) Veröffentlichungstag der Anmeldung: 25.07.2012
(73) Patentinhaber: Bombardier Transportation GmbH, 10785 Berlin (DE)
(72) Erfinder: SCHUPPLI, Rudolf, CH-5330 Bad Zurzach (CH)
(74) Vertreter: Patentanwälte Bressel und Partner mbB
(86) Internationale Anmeldenummer: PCT/EP2010/005337
(87) Internationale Veröffentlichungsnummer: WO 2011/032643

(56) Entgegenhaltungen:
- FR-A1- 2 201 551
- US-B1- 6 186 831
- US-B1- 7 438 603

## Beschreibung

Die Erfindung betrifft eine Anordnung zum elektrischen Kontaktieren eines elektrischen Bauteils, insbesondere eines Kondensators, für einen Stromrichter eines Schienenfahrzeugs. Das elektrische Bauteil weist einen vorspringenden Stift zum Anbringen und/oder Positionieren von Teilen der Anordnung auf, um den elektrischen Kontakt herzustellen. Die Erfindung betrifft ferner ein entsprechendes Verfahren zum elektrischen Kontaktieren eines elektrischen Bauteils.

Kondensatoren werden seit einigen Jahren für die Speicherung von elektrischer Energie, insbesondere der Bremsenergie von Schienenfahrzeugen eingesetzt. Die in den Kondensatoren gespeicherte Energie kann insbesondere für den nächstfolgenden Anfahrvorgang oder Beschleunigungsvorgang genutzt werden. Kondensatoren werden aber auch als Filterkondensatoren in elektrischen Schaltungen eingesetzt, die Stromrichter zum Umrichten von Gleichstrom und zum Betreiben von Fahrmotoren eines Schienfahrzeugs aufweisen. In den Schaltungen können außerdem Glättungskondensatoren zum Glätten der Gleichspannung auf der Gleichspannungsseite des Stromrichters eingesetzt werden. Kondensatoren werden insbesondere bei diesen Anwendungen häufig zu Baugruppen mit mehreren Kondensatoren zusammengefasst.

Bei einer üblichen Bauform ist das Gehäuse des Kondensators zylindrisch und liegt auf einem der beiden elektrischen Potentiale des Kondensators bzw. der Mehrzahl von in dem Gehäuse angeordneten Kondensatoren. Das andere Potential liegt an einem stiftförmigen Kontakt an der Stirnseite des Gehäuses an.

Die Erfindung betrifft insbesondere derartige Anwendungen bzw. das Kontaktieren der Kondensatoren in solchen Anwendungen. Die Erfindung ist jedoch auch für andere elektrische Bauteile geeignet, die einen vorspringenden Stift, der insbesondere als stiftförmiger Kontakt ausgebildet ist, aufweisen. Der Stift dient insbesondere dem Anbringen und/oder Positionieren der Teile, die zum elektrischen Kontaktieren verwendet werden.

Insbesondere weil das Material eine hohe Leitfähigkeit besitzt und Teile aus dem Material verhältnismäßig leicht herzustellen sind, wird für elektrische Kontakte häufig Kupfermaterial verwendet. Unter Kupfermaterial wird verstanden, dass das Material einen hohen Anteil (z.B. mehr als 50 %) an Kupfer aufweist oder sogar nahezu reines Kupfer ist.

Insbesondere für die o.g. Anwendungen bei Schienenfahrzeugen können die Kondensatoren mit hohen Strömen von z.B. mehr als 100 A geladen und entladen werden. Zur elektrischen Kontaktierung werden üblicherweise Laschen aus Kupferblech verwendet. Eine mögliche Ausführungsform der Gestaltung des Endbereichs eines solchen Kupferblechs sieht einen sich vom freien Ende in den Endbereich hinein erstreckenden Schlitz vor, wobei die beiden auf diese Weise entstehenden Zungen den Kontaktstift des elektrischen Bauteils zwischen sich aufnehmen, so dass der Kontaktstift in dem Schlitz angeordnet ist. Z.B. durch eine Schraubenmutter, die auf den mit Außengewinde ausgestatteten Kontaktstift aufgeschraubt wird, kann der Kontaktblechendbereich dann festgeschraubt werden. Nachteilig hieran ist jedoch, dass Kupfer unter mechanischem Druck und im Laufe der Zeit verfließt, d.h. seine Form ändert. Die beiden Zungen können daher nach außen ausweichen, wobei der elektrische Kontakt zu dem Kontaktstift verschlechtert wird. Es besteht das Risiko eines Abbrandes des Kontakts.

Wenn die Kupferlasche, d.h. der Kontaktblechendbereich, eine Bohrung aufweist, durch die sich der Kontaktstift des Bauteils erstreckt, kann ein Ausweichen des Materials in eine Richtung verhindert werden. Allerdings sind solche Kupferlaschen schwierig zu montieren. Sie können nicht seitlich an den Kontaktstift herangeführt werden, sondern müssen von oben über den Kontaktstift gesteckt werden.

FR 2201551 A1 beschreibt eine Anordnung zum Herstellen eines elektrischen Kontakts zwischen einem Kontaktelement mit einem geschlitzten Kontaktblechendbereich und einer Schraube, wobei bei montierter Anordnung der Kontaktblechendbereich den Schraubenschaft umfasst und dabei zwischen zwei Beilagscheiben positioniert ist, sodass der Schraubenkopf und eine Unterlage die sandwichartige Anordnung des Kontaktblechendbereichs und der oben und unten liegenden Beilagscheibe zusammenpressen.

US 7,438,603 B1 beschreibt eine Test-Endverbindung zur Verwendung beim selektiven Verbinden elektrischer Adern eines Schienenweg-Schaltkreises, die das Folgende aufweist: einen Montageblock, einen ersten und einen zweiten Endbereich, die in dem Montageblock unterstützt werden und sich von dem Montageblock erstrecken, einen Teststreifen, der an dem ersten und zweiten Endbereich unterstützt wird und sich zwischen dem ersten und zweiten Endbereich erstreckt, wobei der Teststreifen aus elektrisch leitfähigem Material konstruiert ist, zumindest ein Verbindungselement, das selektiv mit dem ersten und zweiten Endbereich verbindbar ist, wobei jedes Verbindungselement aus demselben Material wie der Teststreifen konstruiert ist, und einem dielektrischen Abstandshalter, der zwischen dem Teststreifen und einer elektrischen Ader des Schienenweg-Schaltkreises angeordnet ist.

Es ist eine Aufgabe der vorliegenden Erfindung, eine Anordnung und ein Verfahren der eingangs genannten Art anzugeben, die ein einfaches Montieren erlauben und einen dauerhaft zuverlässigen elektrischen Kontakt ermöglichen.

Die beigefügten Patentansprüche definieren den Schutzumfang.

Um die einfache Montage zu ermöglichen, wird vorgeschlagen, die oben erwähnte geschlitzte Gestaltung des Kontaktblechendbereichs zu verwenden. Mit Hilfe zweier Elemente der Anordnung, die jeweils eine Durchgangsbohrung für den Stift des Bauteils aufweisen, wird jedoch verhindert, dass sich die Zungen aus der beabsichtigten Position durch Verfließen oder auf andere Weise entfernen können. Dazu weist zumindest eines der beiden Elemente eine sich parallel zur Längsachse des Stiftes erstreckende Anlagefläche auf, an der eine Kante des Kontaktblechendbereichs anliegt. Durch die Anlagefläche wird die Zunge in Position gehalten. Eine Anlagefläche reicht aus, wenn das Kontaktblechende so ausgestaltet ist, dass nur eine schmale Zunge vorhanden ist und das Kontaktblech auf der gegenüberliegenden Seite des Schlitzes stabil ausgeführt ist, z.B. Teil einer Kontaktschiene ist, die auch einen zu dem Kontaktblechendbereich abgewinkelten Verlauf aufweist und damit mechanisch an anderen Teilen befestigt ist. Wenn jedoch zwei Zungen vorgesehen sind, die sich auf beiden Seiten des Schlitzes im Kontaktblechendbereich befinden, ist eine weitere Anlagefläche durch zumindest eines der mit Durchgangsbohrung versehenen Elemente gebildet, so dass der Kontaktblechendbereich mit seinen Zungen zwischen den einander gegenüberliegenden Anlageflächen aufgenommen ist. Dabei erstreckt sich der Stift des elektrischen Bauteils in der montierten Position durch den Schlitz hindurch, etwa in der Mitte zwischen den beiden Anlageflächen. Es wird Folgendes vorgeschlagen: Eine Anordnung zum elektrischen Kontaktieren eines elektrischen Bauteils, insbesondere eines Kondensators für einen Stromrichter eines Schienenfahrzeugs, wobei das elektrische Bauteil einen vorspringenden Stift zum Anbringen und/oder Positionieren von Teilen der Anordnung aufweist, um den elektrischen Kontakt herzustellen, und wobei die Anordnung Folgendes aufweist:
a) ein erstes Element, das eine sich in einer Längsrichtung durch das Element erstreckende erste Durchgangsbohrung zum Einführen des Stifts aufweist,
b) ein zweites Element, das eine sich in einer Längsrichtung durch das Element erstreckende zweite Durchgangsbohrung zum Einführen des Stifts aufweist,
c) ein Kontaktblech aus einem elektrisch leitenden Material, das einen Kontaktblechendbereich aufweist, über das der elektrische Kontakt zu dem elektrischen Bauteil hergestellt werden soll, wobei der Kontaktblechendbereich einen sich von einem freien Ende in den Kontaktblechendbereich hinein erstreckenden Schlitz aufweist, dessen Breite ausreichend groß ist, um den Stift aufzunehmen,
d) ein Befestigungselement,
wobei das erste Element und/oder das zweite Element aus einem elektrisch leitenden Material bestehen, wobei das erste Element eine erste Oberfläche aufweist und das zweite Element eine zweite Oberfläche aufweist, wobei das erste Element und das zweite Element jeweils zumindest einen parallel zu der Längsrichtung vorspringenden Bereich aufweisen der eine zu der Durchgangsbohrung weisende Anlagefläche aufweist, und wobei in einem montierten Zustand der Anordnung
- der Kontaktblechendbereich mit einer ersten Seite an der ersten Oberfläche anliegt und mit einer der ersten Seite gegenüberliegenden zweiten Seite an der zweiten Oberfläche anliegt, so dass der Kontaktblechendbereich sandwichartig zwischen der ersten und der zweiten Oberfläche aufgenommen ist,
- der Kontaktblechendbereich mit einem zwischen der ersten Seite und der zweiten Seite verlaufenden Oberflächenbereich an der Anlagefläche des ersten und zweiten Elements anliegt,
- sich der Stift senkrecht zu der ersten Oberfläche und der zweiten Oberfläche durch das erste Element, den Schlitz des Kontaktblechendbereichs und das zweite Element hindurch erstreckt,
- das Befestigungselement an dem Stift abgestützt ist und die erste und die zweite Oberfläche gegen den Kontaktblechendbereich presst.

Der Stift ist insbesondere zylindrisch und vorzugsweise als Kontaktstift aus elektrisch leitfähigem Material ausgeführt. Der elektrische Kontakt zwischen dem Kontaktblechendbereich und dem elektrischen Bauteil muss jedoch auch in diesem Fall nicht zwingend als ein elektrischer Kontakt allein zwischen dem Kontaktblechendbereich und dem Stift hergestellt werden. Vielmehr kann insbesondere das erste, weiter von dem freien Ende des Stifts entfernt angeordnete Element der Anordnung genutzt werden, das aus elektrisch leitfähigem Material, z.B. vorzugsweise aus Kupfermaterial, besteht. In diesem Fall kann das erste Element den Kontakt zu dem Kontaktstift herstellen oder zu einer Anpressfläche, von der aus der Stift erstreckt, die also aus Sicht des freien Endes des Stifts hinter dem ersten Element angeordnet ist. Diese Anpressfläche ist von einem elektrisch leitfähigen Material des elektrischen Bauteils gebildet. Das erste Element kann daher in seinen Abmessungen parallel zur Längsachse des Stiftes so gewählt werden, dass Fertigungstoleranzen und/oder Niveauunterschiede durch eine geeignet gewählte Abmessung des ersten Elements ausgeglichen werden.

Wie bereits erwähnt, besteht das Kontaktblech vorzugsweise aus einem Kupfermaterial, insbesondere aus Kupfer in einem Reinheitsgrad, wie er für elektrische Bauteile üblich ist.

Der Schlitz in dem Kontaktblechendbereich muss nicht eine Breite haben, die exakt auf die Breite, insbesondere den Durchmesser des Stiftes, abgestimmt ist. Vielmehr kann die Breite des Schlitzes etwas größer sein. Bei einem Anpressen der ersten Oberfläche und der zweiten Oberfläche an die gegenüberliegenden Seiten des Kontaktblechendbereichs kann das Material des Kontaktblechendbereichs, insbesondere wenn es Kupfermaterial ist, verfließen und auf diese Weise zur Anlage an den Stift kommen.

Bei dem Befestigungselement handelt es sich vorzugsweise um eine Schraubenmutter, die auf ein Außengewinde am Stift aufgeschraubt wird und so das erste Element und das zweite Element in Richtung der Längsachse des Stiftes aneinanderpresst und auf diese Weise den elektrischen Kontakt zwischen dem Kontaktblechendbereich und zumindest einem der Elemente, nämlich dem elektrisch leitenden Element, gewährleistet. Falls erforderlich, kann die Schraubenmutter noch durch eine Kontermutter gesichert werden.

Die erste Oberfläche des ersten Elements zur Anlage an der einen Seite des Kontaktblechendbereichs und die zweite Oberfläche des zweiten Elements an der gegenüberliegenden Seite des Kontaktblechendbereichs sind vorzugsweise ebene und zueinander parallele Oberflächen. Dementsprechend wird der ebenfalls mit parallelen Oberflächen an den gegenüberliegenden Seiten ausgestattete Kontaktblechendbereich in dem montierten Zustand der Anordnung großflächig kontaktiert.

Vorzugsweise ist das erste Element, das sich weiter weg von dem freien Ende des Stiftes befindet, aus Kupfermaterial und das zweite Element, das sich näher an dem freien Ende des Stiftes befindet, aus Stahl gefertigt. Da das zweite Element in diesem Fall nicht aus besonders gut elektrisch leitendem Material bestehen muss, reicht Stahl aus. Auch hat Stahl Vorteile hinsichtlich seiner Härte. Das Befestigungselement kann eine wesentlich geringere Breite als das zweite Element haben, so dass die Kontaktfläche zwischen dem Befestigungselement und dem zweiten Element relativ gering ist.

Vorzugsweise sind das erste Element und das zweite Element im Querschnitt, d.h. senkrecht zur Längsachse des Stiftes, kreisförmig gestaltet. Ihre in Längsrichtung des Stiftes aus Sicht des Kontaktblechendbereichs weiter weg liegenden Oberflächen sind daher vorzugsweise Kreisflächen mit einer zentralen Durchgangsbohrung, durch die sich der Stift erstreckt.

Das erste Element und/oder das zweite Element weisen vorzugsweise zwei parallel zu der Längsrichtung vorspringende Bereiche auf, die jeweils eine zu der Durchgangsbohrung weisende Anlagefläche aufweisen und aus Sicht der Durchgangsbohrung einander gegenüberliegen. In dem montierten Zustand der Anordnung liegt der Kontaktblechendbereich zwischen den einander gegenüberliegenden Anlageflächen des ersten und/oder des zweiten Elements und ist dazwischen aufgenommen. Es wurde oben bereits erwähnt, dass diese Ausgestaltung für den Fall bevorzugt wird, dass der Kontaktblechendbereich zwei durch den Schlitz getrennte Zungen hat.

Ferner wird ein Verfahren zum elektrischen Kontaktieren eines elektrischen Bauteils vorgeschlagen, insbesondere eines Kondensators für einen Stromrichter eines Schienenfahrzeugs, wobei das elektrische Bauteil einen vorspringenden Stift aufweist und wobei:
a) ein erstes Element, das eine sich in einer Längsrichtung durch das Element erstreckende erste Durchgangsbohrung aufweist, auf den Stift aufgesteckt wird, so dass sich der Stift durch die erste Durchgangsbohrung erstreckt,
b) ein zweites Element, das eine sich in einer Längsrichtung durch das Element erstreckende zweite Durchgangsbohrung aufweist, auf den Stift aufgesteckt wird, so dass sich der Stift durch die zweite Durchgangsbohrung erstreckt,
c) ein Kontaktblechendbereich eines Kontaktblechs, das aus einem elektrisch leitenden Material besteht, wobei der Kontaktblechendbereich einen sich von einem freien Ende in den Kontaktblechendbereich hinein erstreckenden Schlitz aufweist, zwischen das erste Element und das zweite Element eingebracht wird oder in Kontakt zu dem ersten Element gebracht wird, bevor das zweite Element den Kontaktblechendbereich bis zu einer Endposition auf den Stift aufgesteckt ist, so dass der Kontaktblechendbereich mit einer ersten Seite an einer ersten Oberfläche des ersten Elements anliegt und mit einer der ersten Seite gegenüberliegenden zweiten Seite an einer zweiten Oberfläche des zweiten Elements anliegt, so dass der Kontaktblechendbereich sandwichartig zwischen der ersten und der zweiten Oberfläche aufgenommen ist, wobei sich der Stift senkrecht zu der ersten Oberfläche und der zweiten Oberfläche durch das erste Element, den Schlitz des Kontaktblechendbereichs und das zweite Element hindurch erstreckt,
d) ein Befestigungselement an dem Stift abgestützt wird, so dass die erste und die zweite Oberfläche gegen den Kontaktblechendbereich gepresst werden,
wobei das erste Element und/oder das zweite Element aus einem elektrisch leitenden Material bestehen und wobei das erste Element und/oder das zweite Element zumindest einen parallel zu der Längsrichtung vorspringenden Bereich aufweist, der eine zu der Durchgangsbohrung weisende Anlagefläche aufweist, so dass der Kontaktblechendbereich mit einem zwischen der ersten Seite und der zweiten Seite verlaufenden Oberflächenbereich an der Anlagefläche des ersten und/oder zweiten Elements anliegt.

Ausgestaltungen des Verfahrens ergeben sich aus der Beschreibung der erfindungsgemäßen Anordnung.

Ausführungsbeispiele werden nun unter Bezugnahme auf die beigefügte Zeichnung beschrieben. Die einzelnen Figuren der Zeichnung zeigen nicht maßstabsgerecht:
- Fig. 1: eine dreidimensionale Darstellung einer Anordnung mit vier nebeneinander angeordneten Kondensatoren, die jeweils einen nach oben vorspringenden Kontaktstift aufweisen,
- Fig. 2: eine im Wesentlichen zylinderförmige, scheibenartige Anordnung mit einer zentralen Durchgangsbohrung, die aus einem ersten und einem zweiten Element gebildet ist, wobei zwischen dem ersten und dem zweiten Element ein sich quer zur Längsachse der Durchgangsbohrung erstreckender Spalt erkennbar ist,
- Fig. 3: schematisch eine Seitenansicht der in Fig. 2 gezeigten Elemente, wobei zwischen den Elementen der Kontaktblechendbereich erkennbar ist und wobei die drei Teile in der Art einer Explosionsdarstellung dargestellt sind,
- Fig. 4: eine Seitenansicht auf den oberen Bereich eines der in Fig. 1 dargestellten Kondensatoren, der über ein Kontaktblech elektrisch kontaktiert ist,
- Fig. 5: eine Schnittdarstellung durch eine besonders bevorzugte Ausführungsform der erfindungsgemäßen Anordnung zum Kontaktieren eines elektrischen Bauteils mit einem Kontaktstift, wobei die Figurenebene senkrecht zur Längsachse des Kontaktstifts verläuft und in der Ebene des Kontaktblechendbereichs und des ersten Elements verläuft,
- Fig. 6: eine Schnittdarstellung durch eine Anordnung zum Kontaktieren eines elektrischen Bauteils mit Kontaktstift, wobei ähnlich wie in Fig. 1 obere Bereiche von nebeneinander angeordneten Kondensatoren erkennbar sind, von denen ein Kondensator elektrisch kontaktiert wird, und wobei der Schnitt bezüglich des rechts dargestellten Kondensators die in Fig. 5 mit VI-VI bezeichnete Schnittlinie enthält,
- Fig. 7: einen Schnitt ähnlich dem in Fig. 6, wobei jedoch die Schnittebene die in Fig. 5 mit VII-VII bezeichnete Schnittlinie enthält, und
- Fig. 8: ein bevorzugtes Ausführungsbeispiel einer anderen Ausführungsform der erfindungsgemäßen Anordnung zum Kontaktieren eines elektrischen Bauteils, wobei die Figur einen horizontalen Schnitt ähnlich dem in Fig. 5 zeigt, wobei jedoch der Kontaktblechendbereich nur eine Zunge aufweist.

Der in Fig. 1 gezeigte Block 1 weist vier Kondensatoren auf, von denen jeweils die oberen Endbereiche 2a, 2b, 2c, 2d dargestellt sind. Aus jedem Endbereich 2 springt ein Kontaktstift 8 nach oben vor. Hinter dem Block 1 ist eine Anordnung von zwei Kontaktschienen zur elektrischen Kontaktierung der Kondensatoren erkennbar. In dem Bereich unmittelbar hinter den Kondensatoren sind die Kontaktschienen 9a (die untere Kontaktschiene) und 9b (die obere Kontaktschiene) übereinander angeordnet. Dabei weist die obere Kontaktschiene 9b zwei in Fig. 1. nach vorne in Richtung der oberen Bereiche 2 der Kondensatoren vorspringende Kontaktblechendbereiche auf. Diese Kontaktblechendbereiche sind mit dem Bezugszeichen 6b zur elektrischen Kontaktierung des oberen Bereichs 2b mit Kontaktstift 8b und mit dem Bezugszeichen 8d zur elektrischen Kontaktierung des oberen Bereichs 2d bezeichnet. Dabei ist der Kontaktblechendbereich 6b geschlitzt und weist zwei Zungen auf, während der Kontaktblechendbereich 6d zwar geschlitzt ist, aber nur eine Zunge aufweist und statt der zweiten Zunge einen breiten Bereich 11 aufweist, der über eine Abwinklung in einen nach oben aufragenden Anschlussbereich übergeht.

Die untere Schiene 9a weist zwei geschlitzte und mit zwei Zungen ausgestaltete Kontaktblechendbereiche 6a, 6c zur Kontaktierung der oberen Bereiche 2a und 2c auf.

Auf jeden der Kontaktstifte 8 sind zwei Elemente 4, 5 einer Anordnung zum Kontaktieren der oberen Bereiche 2 aufgesteckt. Entsprechend den verschiedenen Höhenniveaus für die Kontaktierung über die Kontaktblechendbereiche 6 der Schienen 9 sind jedoch die unteren, ersten Elemente 5 unterschiedlich hoch ausgeführt. Die unteren Elemente 5a und 5c der oberen Bereiche 2a, 2c sind, gemessen in Längsrichtung der Stifte 8, kleiner als die Höhen der unteren, ersten Elemente 5b, 5d der oberen Bereiche 2b, 2d. Dagegen können die oberen, zweiten Elemente 4 bei allen Kondensatoren gleich ausgeführt werden.

Nicht dargestellt sind in Fig. 1 Schraubenmuttern, die auf die Kontaktstifte 8 aufgeschraubt werden, um die Elemente 4, 5 aneinander anzupressen und gegen Auflageflächen der oberen Bereiche 2 zu pressen, so dass die zwischen den Elementen 4, 5 angeordneten Kontaktblechendbereiche 6 sandwichartig zusammengepresst werden.

Fig. 2 zeigt ein Paar, bestehend aus einem der ersten Elemente 5 und einem der zweiten Elemente 4. An dem oberen, zweiten Element 4 ist die Durchgangsbohrung 21 erkennbar. Auch das untere, erste Element 5 weist eine solche Durchgangsbohrung auf, deren Innendurchmesser geringfügig größer ist als der Außendurchmesser der Kontaktstifte 8. Zwischen dem ersten Element 5 und dem zweiten Element 4 sind rechts und links horizontal verlaufende Spalte 22a, 22b erkennbar. Zwar könnten diese Spalte 22 geschlossen werden, wenn sich zwischen dem ersten Element 5 und dem zweiten Element 4 kein Kontaktblechendbereich befindet. Die Anordnung in Fig. 2 zeigt jedoch etwa die Spalte 22, die vorhanden sind, wenn sich ein Kontaktblechendbereich zwischen den Elementen 4, 5 befindet und die Elemente 4, 5 noch nicht gegeneinander gepresst sind. Zwischen den Spalten 22 befindet sich der Raum 27, der seitlich durch die vorspringenden Bereiche 51 und 52 begrenzt wird und der der Aufnahme des Kontaktblechendbereichs dient.

Die schematische Darstellung in Fig. 3 zeigt ein erstes Element 5 (unten) und ein zweites Element 4 (oben). Zwischen den Elementen 4, 5 befindet sich in der Explosionsdarstellung ein Kontaktblechendbereich 6. Der Schlitz des Endbereichs 6 ist nicht erkennbar, da es sich um eine schematische Darstellung handelt, die auch als stirnseitige Ansicht betrachtet werden kann.

Aus Fig. 3 ist jedoch das Prinzip der Formgestaltung der Elemente 4, 5 erkennbar. Das erste Element 5 weist zwei nach oben vorspringende Bereiche 51 auf, die radial außenseitig jeweils einen Teil des Außenumfangs des Elements 5 bilden. Zwischen ihnen befindet sich ein Freiraum, der auch als Nut bezeichnet werden kann und unten durch eine erste Oberfläche 31 begrenzt wird. Die innenseitigen Oberflächen der vorspringenden Bereiche 51 sind mit den Bezugszeichen 10a, 10b bezeichnet. Sie bilden Anlageflächen für den Kontaktblechendbereich 6 im montierten Zustand. Die Breite des Kontaktblechendbereichs 6 ist geringfügig kleiner als der Abstand der Anlageflächen 10a, 10b.

Entsprechend weist das obere, zweite Element 4 zwei nach unten vorspringende Bereiche 52 auf, die außenseitig Teile des Außenumfangs des Elements 4 bilden. Innenseitig weisen sie Anlageflächen 9a, 9b für die Anlage des Kontaktblechendbereichs 6 auf. Oben ist der zwischen den Anlageflächen 9a, 9b gebildete Zwischenraum, die Nut, durch eine zweite Oberfläche 32 begrenzt. Der Abstand der Anlageflächen 9a, 9b ist geringfügig größer als die Breite des Kontaktblechendbereichs 6. Insbesondere ist der Abstand der Anlageflächen 9a, 9b genauso groß wie der Abstand der Anlageflächen 10a, 10b.

Werden die Elemente 4, 5 in den montierten Zustand gebracht, d.h. in der in Fig. 3 vertikalen Richtung zusammengepresst, gelangt der Kontaktblechendbereich 6 oben in Anlage zu der zweiten Oberfläche 32 und unten in Anlage zu der ersten Oberfläche 31. Dies ist möglich, da die Höhe b des Kontaktblechendbereichs 6 größer ist als die Summe der Höhen der Anlageflächen 10 und 9. Die Höhe der Anlageflächen 10 ist mit a bezeichnet. Die Höhe der Anlageflächen 9 ist mit c bezeichnet.

In der Seitenansicht von Fig. 4 erkennt man z.B. einen der oberen Bereiche 2 der in Fig. 1 dargestellten Kondensatoren. Dieser obere Bereich weist eine Auflagefläche 41 auf, die sich senkrecht zur Längsachse 43 des Kontaktstifts 8 erstreckt, dessen oberes, freies Ende erkennbar ist. Wiederum ist die Schraubenmutter, mit der die Anordnung der Elemente 4, 5 an die Auflagefläche 41 angepresst werden, nicht dargestellt. Unmittelbar an der Auflagefläche 41 liegt die Unterseite des unteren, ersten Elements 5 an. Der Kontaktblechendbereich 6 ist zwischen dem oberen, zweiten Element 4 und dem unteren Element 5 angeordnet und erstreckt sich wie schematisch in Fig. 3 dargestellt in einer Nut. Dabei ist in Fig. 4 die Ansicht auf die vorne im Bild liegenden nach oben bzw. nach unten vorspringenden Bereiche 51, 52 der Elemente 5, 4 zu sehen. Der Kontaktblechendbereich 6 setzt sich nach rechts in einen Bereich des Kontaktblechs fort, der in dem dargestellten Querschnitt mäanderförmig verläuft.

Fig. 5 zeigt einen Schnitt durch die in Fig. 4 gezeigte Anordnung, wobei der Schnitt senkrecht zur Längsachse 43 des Kontaktstifts 8 verläuft, und zwar in Höhe der Vorsprünge 51. In Fig. 5 ist dabei der links dargestellte Vorsprung mit 51a bezeichnet und der rechts dargestellte Vorsprung mit 51b. Die Anlageflächen 10a, 10b erstrecken sich in der Darstellung von Fig. 5 von oben nach unten in Richtung der Längsachse des Schlitzes 55, der sich vom freien Ende des Kontaktblechendbereichs 6 in dessen Inneres erstreckt. Am ausgerundeten geschlossenen Ende des Schlitzes 55 befindet sich der Kontaktstift 8 in nahezu vollflächigem Kontakt zu dem geschlossenen Ende. Der Abstand zwischen den Anlageflächen 10a, 10b ist durch einen Doppelpfeil gekennzeichnet (oben in Fig. 5).

Man erkennt, dass der Kontaktblechendbereich 6 dort, wo er geschlitzt ist, eine geringere Breite aufweist als in dem Bereich unten in Fig. 5.

Die in Fig. 5 horizontal verlaufende Linie, welche mit VII-VII gekennzeichnet ist, deutet die Schnittebene der Fig. 7 an. Die vertikal verlaufende Linie VI-VI deutet die Schnittebene der Fig. 6 an.

Fig. 6 zeigt das gesamte Kontaktblech 64 im Querschnitt, dessen Kontaktblechende 6 sich zwischen dem oberen, zweiten Element 4 und dem unteren, ersten Element 5 befindet. Außerdem ist auch die Schraubenmutter 61 oberhalb des zweiten Elements 4 erkennbar, die die Elemente 4, 5 gegen den Kontaktblechendbereich 6 presst und gleichzeitig die untere Oberfläche des ersten, unteren Elements 5 gegen die Auflagefläche 41.

Von rechts nach links betrachtet im Verlauf des Kontaktblechs mit seinem Kontaktblechendbereich 6 endet der in Fig. 6 dargestellte Kontaktblechendbereich an dem Kontaktstift 8, da sich von dort beginnend nach links der Schlitz in dem Kontaktblechendbereich 6 befindet. Der Schlitz ist in Fig. 5 mit dem Bezugszeichen 55 bezeichnet.

In der anderen Schnittdarstellung der Fig. 7 erkennt man dagegen, dass sich der Kontaktblechendbereich 6 rechts und links neben dem Kontaktstift 8 erstreckt. Zwischen diesen erkennbaren Bereichen des Kontaktblechendbereichs 6 befindet sich der Kontaktstift 8 innerhalb des Schlitzes. Die Darstellung in Fig. 7 entspricht der Explosionsdarstellung in

Fig. 3 bezüglich der Elemente 5, 4 und bezüglich dem Kontaktblechendbereich 6, wobei jedoch in Fig. 7 auch die Durchgangsbohrungen durch die Elemente 4, 5 und der darin angeordnete Kontaktstift 8 erkennbar sind.

Fig. 8 zeigt ähnlich der Darstellung in Fig. 5 einen horizontalen Schnitt durch die Anordnung zum Kontaktieren des oberen Bereichs 2d des links in Fig. 1 dargestellten Kondensators. Dabei weist das Kontaktblech rechts in Fig. 8 den breiten Bereich 11 auf und links eine einzige Zunge 87. Zwischen dem Bereich 11 und der Zunge 87 ist ein Schlitz 85 ausgebildet, an dessen ausgerundetem geschlossenen Ende sich der Kontaktstift 8d befindet.

Eine Anlagefläche 80 zur Anlage der Zunge 87 ist durch den nach oben vorspringenden Bereich 81 des unteren, ersten Elements 5d gebildet. In Fig. 5 entspricht dem vorspringenden Bereich 81 der vorspringende Bereich 51a. Für den rechts in Fig. 5 dargestellten vorspringenden Bereich 51b gibt es bei der Ausführungsform gemäß Fig. 8 keine Entsprechung. Vielmehr ist die obere Oberfläche des ersten Elements 5d, dessen Umrisse unterhalb des Kontaktblechs gestrichelt dargestellt sind, rechts von der Anlagefläche eben, damit das Kontaktblech dort aufliegen kann.

Bei der Ausführungsform gemäß Fig. 8 weist das nicht dargestellte obere, zweite Element ebenfalls nur eine Anlagefläche zum Anlegen der Zunge 87 auf und ist die untere Oberfläche des zweiten Elements entsprechend der oberen Oberfläche des ersten Elements 5d ansonsten eben ausgestaltet und erstreckt sich senkrecht zur Längsachse des Kontaktstifts 8d.

Die Anordnung zum Kontaktieren eines elektrischen Bauteils, insbesondere des oberen Teils 2 eines Kondensators, wird beispielsweise wie folgt montiert. Zunächst wird das erste Element 5 auf den Kontaktstift 8 aufgesteckt, insbesondere so, dass dessen untere Oberfläche auf der Auflagefläche 41 des oberen Teils 2 aufliegt. Dann wird entweder der Kontaktblechendbereich in die Nut zwischen den Anlageflächen 10 eingeführt, bis das geschlossene Ende der Nut den Kontaktstift 8 berührt. Alternativ wird zunächst das zweite Element 4 auf den Kontaktstift 8 aufgesteckt und erst dann der Kontaktblechendbereich 6 in die Nut zwischen den Anlageflächen 10 bzw. zwischen den Anlageflächen 9 eingeführt, bis mit dem geschlossenen Ende der Kontaktstift 8 kontaktiert ist.

Anschließend wird die Schraubenmutter 61 aufgeschraubt (Fig. 6), so dass die Elemente 4, 5 gegen den Kontaktblechendbereich 6 zusammengepresst werden und außerdem das untere, erste Element 5 gegen die Auflagefläche 41 gepresst wird.

Da, wie in Fig. 5 gezeigt ist, die Zungen auf beiden Seiten des Schlitzes 55 nicht seitlich nach außen ausweichen können, ist der elektrische Kontakt zu dem Kontaktstift dauerhaft gewährleistet.

Im Fall der Ausführungsform der Fig. 8 ist ein Ausweichen der Zunge 87 nicht möglich, da sich die Zunge zwischen dem Kontaktstift 8d und der Anlagefläche 80 befindet. Der großflächige Bereich 11 kann ebenfalls nicht ausweichen, da er grundsätzlich stabiler ist und über den abgeknickten Verlauf in den Anschlussbereich der Schiene übergeht und z.B. dieser Anschlussbereich mechanisch befestigt wird.

## Patentansprüche

1. Anordnung zum elektrischen Kontaktieren eines elektrischen Bauteils (2), insbesondere eines Kondensators für einen Stromrichter eines Schienenfahrzeugs, wobei das elektrische Bauteil (2) einen vorspringenden Stift (8) zum Anbringen und/oder Positionieren von Teilen der Anordnung aufweist, um den elektrischen Kontakt herzustellen, und wobei die Anordnung Folgendes aufweist:
a) ein erstes Element (5), das eine sich in einer Längsrichtung durch das Element (5) erstreckende erste Durchgangsbohrung (21) zum Einführen des Stifts (8) aufweist,
b) ein zweites Element (4), das eine sich in einer Längsrichtung durch das Element (4) erstreckende zweite Durchgangsbohrung (21) zum Einführen des Stifts (8) aufweist,
c) ein Kontaktblech aus einem elektrisch leitenden Material, das einen Kontaktblechendbereich (6) aufweist, über das der elektrische Kontakt zu dem elektrischen Bauteil (2) hergestellt werden soll, wobei der Kontaktblechendbereich (6) einen sich von einem freien Ende in den Kontaktblechendbereich (6) hinein erstreckenden Schlitz (55) aufweist, dessen Breite ausreichend groß ist, um den Stift (8) aufzunehmen,
d) ein Befestigungselement (61),
wobei das erste Element (5) und/oder das zweite Element (4) aus einem elektrisch leitenden Material bestehen, wobei das erste Element (5) eine erste Oberfläche (31) aufweist und das zweite Element eine zweite Oberfläche (32) aufweist und wobei in einem montierten Zustand der Anordnung
- der Kontaktblechendbereich (6) mit einer ersten Seite an der ersten Oberfläche (31) anliegt und mit einer der ersten Seite gegenüberliegenden zweiten Seite an der zweiten Oberfläche (32) anliegt, so dass der Kontaktblechendbereich (6) sandwichartig zwischen der ersten (31) und der zweiten (32) Oberfläche aufgenommen ist,
- sich der Stift (8) senkrecht zu der ersten Oberfläche (31) und der zweiten Oberfläche (32) durch das erste Element (5), den Schlitz (55) des Kontaktblechendbereichs (6) und das zweite Element (4) hindurch erstreckt,
- das Befestigungselement (61) an dem Stift (8) abgestützt ist und die erste (31) und die zweite (32) Oberfläche gegen den Kontaktblechendbereich (6) presst,
**dadurch gekennzeichnet, dass**
das erste Element (5) und das zweite Element (4) jeweils zumindest einen parallel zu der Längsrichtung vorspringenden Bereich (51, 52) aufweisen, der eine zu der Durchgangsbohrung (21) weisende Anlagefläche (9, 10) aufweist, und
der Kontaktblechendbereich mit einem zwischen der ersten Seite (31) und der zweiten Seite (32) verlaufenden Oberflächenbereich an der Anlagefläche (9, 10) des ersten und zweiten Elements anliegt.

2. Anordnung nach dem vorhergehenden Anspruch, wobei das erste Element (5) und/oder das zweite Element (4) zwei parallel zu der Längsrichtung vorspringende Bereiche (51, 52) aufweist, die jeweils eine zu der Durchgangsbohrung (21) weisende Anlagefläche (9, 10) aufweisen und aus Sicht der Durchgangsbohrung (21) einander gegenüberliegen, und wobei in dem montierten Zustand der Anordnung der Kontaktblechendbereich (6) zwischen den einander gegenüberliegenden Anlageflächen (9, 10) des ersten und/oder zweiten Elements (4, 5) aufgenommen ist und an den Anlageflächen (9, 10) anliegt.

3. Anordnung nach einem der vorhergehenden Ansprüche, wobei die parallel zu der Längsrichtung des Stiftes (8) gemessene Länge des vorspringenden Bereichs oder die Summe der Längen der vorspringenden Bereiche (51, 52) kleiner ist als die parallel zu der Längsrichtung des Stiftes (8) gemessene Dicke des Kontaktblechendbereichs (6), so dass der Kontaktblechendbereich (6) durch das Befestigungselement (61) gegen die erste Oberfläche (31) und gegen die zweite Oberfläche (32) gepresst wird.

4. Anordnung nach einem der vorhergehenden Ansprüche, wobei das Befestigungselement (61) eine Schraubenmutter ist, die auf den mit einem Außengewinde versehenen Stift (8) aufgeschraubt ist.

5. Anordnung nach einem der vorhergehenden Ansprüche, wobei der Kontaktblechendbereich (6) aus Kupfermaterial besteht.

6. Anordnung nach einem der vorhergehenden Ansprüche, wobei das Bauteil (2) eine Anpressfläche (41) aufweist, von der aus der Stift (8) sich erstreckt, und wobei das Befestigungselement (61) in dem montierten Zustand der Anordnung das erste Element (5) gegen den Kontaktblechendbereich (6) und das zweite Element (4) gegen die Anpressfläche (41) presst.

7. Verfahren zum elektrischen Kontaktieren eines elektrischen Bauteils (2), insbesondere eines Kondensators für einen Stromrichter eines Schienenfahrzeugs, wobei das elektrische Bauteil einen vorspringenden Stift (8) aufweist und wobei:
a) ein erstes Element (5), das eine sich in einer Längsrichtung durch das Element (5) erstreckende erste Durchgangsbohrung (21) aufweist, auf den Stift (8) aufgesteckt wird, so dass sich der Stift (8) durch die erste Durchgangsbohrung (21) erstreckt,
b) ein zweites Element (4), das eine sich in einer Längsrichtung durch das Element (4) erstreckende zweite Durchgangsbohrung (21) aufweist, auf den Stift (8) aufgesteckt wird, so dass sich der Stift (8) durch die zweite Durchgangsbohrung (21) erstreckt,
c) ein Kontaktblechendbereich (6) eines Kontaktblechs, das aus einem elektrisch leitenden Material besteht, wobei der Kontaktblechendbereich (6) einen sich von einem freien Ende in den Kontaktblechendbereich (6) hinein erstreckenden Schlitz (55) aufweist, zwischen das erste Element (5) und das zweite Element (4) eingebracht wird oder in Kontakt zu dem ersten Element (5) gebracht wird, bevor das zweite Element (4) den Kontaktblechendbereich (6) bis zu einer Endposition auf den Stift (8) aufgesteckt ist, so dass der Kontaktblechendbereich (6) mit einer ersten Seite an einer ersten Oberfläche (31) des ersten Elements (5) anliegt und mit einer der ersten Seite gegenüberliegenden zweiten Seite an einer zweiten Oberfläche (32) des zweiten Elements (4) anliegt, so dass der Kontaktblechendbereich (6) sandwichartig zwischen der ersten (31) und der zweiten (32) Oberfläche aufgenommen ist, wobei sich der Stift (8) senkrecht zu der ersten Oberfläche (31) und der zweiten Oberfläche (32) durch das erste Element (5), den Schlitz (55) des Kontaktblechendbereichs (6) und das zweite Element (4) hindurch erstreckt,
d) ein Befestigungselement (61) an dem Stift (8) abgestützt wird, so dass die erste (31) und die zweite (32) Oberfläche gegen den Kontaktblechendbereich (6) gepresst werden,
wobei das erste Element (5) und/oder das zweite Element (4) aus einem elektrisch leitenden Material bestehen,
**dadurch gekennzeichnet, dass**
das erste Element (5) und das zweite Element (4) jeweils zumindest einen parallel zu der Längsrichtung vorspringenden Bereich (51, 52) aufweisen, der eine zu der Durchgangsbohrung (21) weisende Anlagefläche (9, 10) aufweist, so dass der Kontaktblechendbereich (6) mit einem zwischen der ersten Seite und der zweiten Seite verlaufenden Oberflächenbereich an der Anlagefläche (9, 10) des ersten (5) und/oder zweiten (4) Elements anliegt.

8. Verfahren nach dem vorhergehenden Anspruch, wobei das erste Element (5) und/oder das zweite Element (4) zwei parallel zu der Längsrichtung vorspringende Bereiche (51, 52) aufweist, die jeweils eine zu der Durchgangsbohrung (21) weisende Anlagefläche (9, 10) aufweisen und aus Sicht der Durchgangsbohrung (21) einander gegenüberliegen, und wobei der Kontaktblechendbereich (6) zwischen den einander gegenüberliegenden Anlageflächen (9, 10) des ersten (5) und/oder zweiten (4) Elements aufgenommen ist und an den Anlageflächen (9, 10) anliegt.

9. Verfahren nach einem der vorhergehenden Ansprüche, wobei das Befestigungselement (61) eine Schraubenmutter ist, die auf den mit einem Außengewinde versehenen Stift (8) aufgeschraubt wird.

10. Verfahren nach einem der vorhergehenden Ansprüche, wobei das Bauteil (2) eine Anpressfläche (41) aufweist, von der aus der Stift (8) sich erstreckt, und wobei das Befestigungselement (61) das erste Element (5) gegen den Kontaktblechendbereich (6) und das zweite Element (4) gegen die Anpressfläche (41) presst.

## Claims

1. An arrangement for electrically contacting an electrical component (2), in particular a capacitor for a power converter of a rail vehicle, wherein the electrical component (2) has a protruding pin (8) for mounting and/or positioning parts of the arrangement in order to produce the electrical contact, and wherein the arrangement comprises the following:
a) a first element (5), which has a first through-hole (21), extending in a longitudinal direction through the element (5), for insertion of the pin (8),
b) a second element (4), which has a second through-hole (21), extending in a longitudinal direction through the element (4), for insertion of the pin (8),
c) a contact sheet, made of an electrically conductive material, which has a contact sheet end region (6), by means of which the electrical contact with the electrical component (2) will be produced, wherein the contact sheet end region (6) has a slot (55) extending from a free end into the contact sheet end region (6), this slot being wide enough to accommodate the pin (8),
d) a fastening element (61),
wherein the first element (5) and/or the second element (4) consist of an electrically conductive material, wherein the first element (5) has a first surface (31) and the second element has a second surface (32), and wherein, in an assembled state of the arrangement,
- the contact sheet end region (6) bears against the first surface (31) by means of a first side and bears against the second surface (32) by means of a second side, which is opposite the first side, so that the contact sheet end region (6) is received in a sandwich-like fashion between the first surface (31) and the second surface (32),
- the pin (8) extends through the first element (5), the slot (55) of the contact sheet end region (6), and the second element (4), perpendicularly to the first surface (31) and the second surface (32)
- the fastening element (61) is supported on the pin (8) and presses the first surface (31) and the second surface (32) against the contact sheet end region (6),
**characterised in that**
the first element (5) and the second element (4) each have at least one region (51, 52) protruding parallel to the longitudinal direction, which region has a contact surface (9, 10) facing towards the through-hole (21), and
the contact sheet end region bears against the contact surface (9, 10) of the first and second element by means of a surface region extending between the first side (31) and the second side (32).

2. The arrangement according to the preceding claim, wherein the first element (5) and/or the second element (4) have/has two regions (51, 52) protruding parallel to the longitudinal direction, which regions each have a contact surface (9, 10) facing towards the through-hole (21) and are arranged opposite one another as viewed from the through-hole (21), and wherein, in the assembled state of the arrangement, the contact sheet end region (6) is received between the mutually opposed contact surfaces (9, 10) of the first and/or second element (4, 5) and bears against the contact surfaces (9, 10).

3. The arrangement according to any one of the preceding claims, wherein the length of the protruding region measured parallel to the longitudinal direction of the pin (8), or the sum of the lengths of the protruding regions (51, 52) is smaller than the thickness of the contact sheet end region (6) as measured parallel to the longitudinal direction of the pin (8), so that the contact sheet end region (6) is pressed against the first surface (31) and against the second surface (32) by the fastening element (61).

4. The arrangement according to any one of the preceding claims, wherein the fastening element (61) is a threaded nut that is screwed onto the pin (8) provided with an external thread.

5. The arrangement according to any one of the preceding claims, wherein the contact sheet end region (6) consists of copper material.

6. The arrangement according to any one of the preceding claims, wherein the component (2) has a pressing surface (41), from which the pin (8) extends, and wherein the fastening element (61), in the assembled state of the arrangement, presses the first element (5) against the contact sheet end region (6) and presses the second element (4) against the pressing surface (41).

7. A method for electrically contacting an electrical component (2), in particular a capacitor for a power converter of a rail vehicle, wherein the electrical component has a protruding pin (8), and wherein:
a) a first element (5), which has a first through-hole (21), extending in a longitudinal direction through the element (5), is fitted onto the pin (8), so that the pin (8) extends through the first through-hole (21),
b) a second element (4), which has a second through-hole (21), extending in a longitudinal direction through the element (4), is fitted onto the pin (8), so that the pin (8) extends through the second through-hole (21),
c) a contact sheet end region (6) of a contact sheet, which consists of an electrically conductive material, wherein the contact sheet end region (6) has a slot (55) extending from a free end into the contact sheet end region (6), is inserted between the first element (5) and the second element (4) or is brought into contact with the first element (5), before the second element (4) is fitted the contact sheet end region (6) as far as an end position onto the pin (8), so that the contact sheet end region (6) bears against a first surface (31) of the first element (5) by means of a first side and bears against a second surface (32) of the second element (4) by means of a second side, which is opposite the first side, so that the contact sheet end region (6) is received in a sandwich-like fashion between the first surface (31) and the second surface (32), wherein the pin (8) extends through the first element (5), the slot (55) of the contact sheet end region (6), and the second element (4), perpendicularly to the first surface (31) and the second surface (32),
d) a fastening element (61) is supported on the pin (8), so that the first surface (31) and the second surface (32) are pressed against the contact sheet end region (6),
wherein the first element (5) and/or the second element (4) consist of an electrically conductive material,
**characterised in that**
the first element (5) and the second element (4) each have at least one region (51) 52) protruding parallel to the longitudinal direction, which region has a contact surface (9, 10) facing towards the through-hole (21), so that the contact sheet end region (6) bears against the contact surface (9, 10) of the first element (5) and/or second element (4) by means of a surface region extending between the first side and the second side.

8. The method according to the preceding claim, wherein the first element (5) and/or the second element (4) have/has two regions (51, 52) protruding parallel to the longitudinal direction, which regions each have a contact surface (9, 10) facing towards the through-hole (21) and are arranged opposite one another as viewed from the through-hole (21), and wherein the contact sheet end region (6) is received between the mutually opposed contact surfaces (9, 10) of the first element (5) and/or second element (4) and bears against the contact surfaces (9, 10).

9. The method according to any one of the preceding claims, wherein the fastening element (61) is a nut which is screwed onto the pin (8) provided with an external thread.

10. The method according to any one of the preceding claims, wherein the component (2) has a pressing surface (41), from which the pin (8) extends, and wherein the fastening element (61) presses the first element (5) against the contact sheet end region (6) and presses the second element (4) against the pressing surface (41).

## Revendications

1. Dispositif pour la mise en contact électrique d'un composant électrique (2), en particulier d'un condensateur pour un convertisseur de courant d'un véhicule ferroviaire, dans lequel le composant électrique (2) présente une broche en saillie (8) pour le montage et/ou le positionnement d'éléments du dispositif pour établir le contact électrique, et dans lequel le dispositif présente ce qui suit :
a) un premier élément (5) qui présente un premier trou traversant (21) s'étendant dans une direction longitudinale à travers l'élément (5) pour l'introduction de la broche (8),
b) un deuxième élément (4) qui présente un deuxième trou traversant (21) s'étendant dans une direction longitudinale à travers l'élément (4) pour l'introduction de la broche (8),
c) une tôle de contact en un matériau électroconducteur, laquelle présente une zone d'extrémité de tôle de contact (6) via laquelle le contact électrique avec le composant électrique (2) doit être établi, dans lequel la zone d'extrémité de tôle de contact (6) présente une encoche (55) s'étendant d'une extrémité libre jusque dans la zone d'extrémité de tôle de contact (6), encoche dont la largeur est suffisamment importante pour réceptionner la broche (8),
d) un élément de fixation (61),
dans lequel le premier élément (5) et/ou le deuxième élément (4) se composent d'un matériau électroconducteur, dans lequel le premier élément (5) présente une première surface (31) et le deuxième élément présente une deuxième surface (32) et dans lequel, dans un état monté du dispositif
- la zone d'extrémité de tôle de contact (6) repose avec un premier côté contre la première surface (31) et avec un deuxième côté, situé en vis-à-vis du premier côté, contre la deuxième surface (32) de sorte que la zone d'extrémité de tôle de contact (6) est réceptionnée en sandwich entre les première (31) et deuxième (32) surfaces,
- la broche (8) s'étend perpendiculairement à la première surface (31) et la deuxième surface (32) à travers le premier élément (5), l'encoche (55) de la zone d'extrémité de tôle de contact (6) et le deuxième élément (4),
- l'élément de fixation (61) est supporté sur la broche (8) et presse les première (31) et deuxième (32) surfaces contre la zone d'extrémité de tôle de contact (6),
**caractérisé en ce que**
le premier élément (5) et le deuxième élément (4) présentent respectivement au moins une zone en saillie (51, 52) parallèlement à la direction longitudinale, laquelle présente une surface d'appui (9, 10) orientée vers le trou traversant (21), et
la zone d'extrémité de tôle de contact repose, avec une zone de surface s'étendant entre le premier côté (31) et le deuxième côté (32), contre la surface d'appui (9, 10) des premier et deuxième éléments.

2. Dispositif selon la revendication précédente, dans lequel le premier élément (5) et/ou le deuxième élément (4) présente deux zones en saillie (51, 52) parallèlement à la direction longitudinale, lesquelles présentent respectivement une surface d'appui (9, 10) orientée vers le trou traversant (21) et, en vue du trou traversant (21), situées en vis-à-vis l'une de l'autre, et dans lequel, à l'état monté du dispositif, la zone d'extrémité de tôle de contact (6) est réceptionnée entre les surfaces d'appui (9, 10) situées en vis l'une de l'autre des premier et/ou deuxième éléments (4, 5) et repose contre les surfaces d'appui (9, 10).

3. Dispositif selon l'une des revendications précédentes, dans lequel la longueur, mesurée parallèlement à la direction longitudinale de la broche (8), de la zone en saillie ou la somme des longueurs des zones en saillie (51, 52) est inférieure à l'épaisseur, mesurée parallèlement à la direction longitudinale de la broche (8), de la zone d'extrémité de tôle de contact (6) de sorte que la zone d'extrémité de tôle de contact (6) est pressée par l'élément de fixation (61) contre la première surface (31) et contre la deuxième surface (32).

4. Dispositif selon l'une des revendications précédentes, dans lequel l'élément de fixation (61) est un écrou qui est vissé sur la broche (8) munie d'un filetage extérieur.

5. Dispositif selon l'une des revendications précédentes, dans lequel la zone d'extrémité de tôle de contact (6) se compose d'un matériau en cuivre.

6. Dispositif selon l'une des revendications précédentes, dans lequel le composant (2) présente une surface d'application par pression (41) à partir de laquelle la broche (8) s'étend, et dans lequel, à l'état monté du dispositif, l'élément de fixation (61) presse le premier élément (5) contre la zone d'extrémité de tôle de contact (6) et le deuxième élément (4), contre la surface d'application par pression (41).

7. Procédé pour la mise en contact électrique d'un composant électrique (2), en particulier d'un condensateur pour un convertisseur de courant d'un véhicule ferroviaire, dans lequel le composant électrique présente une broche en saillie (8) et dans lequel :
a) un premier élément (5), lequel présente un premier trou traversant (21) s'étendant dans une direction longitudinale à travers l'élément (5), est fixé sur la broche (8) de sorte que la broche (8) s'étend à travers le premier trou traversant (21),
b) un deuxième élément (4), lequel présente un deuxième trou traversant (21) s'étendant dans une direction longitudinale à travers l'élément (4), est fixé sur la broche (8) de sorte que la broche (8) s'étend à travers le deuxième trou traversant (21),
c) une zone d'extrémité de tôle de contact (6) d'une tôle de contact, laquelle se compose d'un matériau électroconducteur, dans lequel la zone d'extrémité de tôle de contact (6) présente une encoche (55) s'étendant d'une extrémité libre jusque dans la zone d'extrémité de tôle de contact (6), est insérée entre le premier élément (5) et le deuxième élément (4) ou est mise en contact avec le premier élément (5) avant que le deuxième élément (4) soit fixé par la zone d'extrémité de tôle de contact (6) jusqu'à une position finale sur la broche (8), de sorte que la zone d'extrémité de tôle de contact (6) repose avec un premier côté contre une première surface (31) du premier élément (5) et avec un deuxième côté, situé en vis-à-vis du premier côté, contre une deuxième surface (32) du deuxième élément (4) de sorte que la zone d'extrémité de tôle de contact (6) est réceptionnée en sandwich entre les première (31) et deuxième (32) surfaces, dans lequel la broche (8) s'étend perpendiculairement à la première surface (31) et la deuxième surface (32) à travers le premier élément (5), l'encoche (55) de la zone d'extrémité de tôle de contact (6) et le deuxième élément (4),
d) un élément de fixation (61) est supporté sur la broche (8) de sorte que les première (31) et deuxième (32) surfaces sont pressées contre la zone d'extrémité de tôle de contact (6),
dans lequel le premier élément (5) et/ou le deuxième élément (4) se composent d'un matériau électroconducteur, **caractérisé en ce que**
le premier élément (5) et le deuxième élément (4) présentent respectivement au moins une zone en saillie (51, 52) parallèlement à la direction longitudinale, laquelle présente une surface d'appui (9, 10) orientée vers le trou traversant (21) de sorte que la zone d'extrémité de tôle de contact (6) repose, avec une zone de surface s'étendant entre le premier côté et le deuxième côté, contre la surface d'appui (9, 10) des premier (5) et/ou deuxième (4) éléments.

8. Procédé selon la revendication précédente, dans lequel le premier élément (5) et/ou le deuxième élément (4) présente deux zones en saillie (51, 52) parallèlement à la direction longitudinale, lesquelles présentent respectivement une surface d'appui (9, 10) orientée vers le trou traversant (21) et, en vue du trou traversant (21), situées en vis-à-vis l'une de l'autre, et dans lequel la zone d'extrémité de tôle de contact (6) est réceptionnée entre les surfaces d'appui (9, 10) situées en vis-à-vis l'une de l'autre des premier (5) et/ou deuxième (4) éléments et repose contre les surfaces d'appui (9, 10).

9. Procédé selon l'une des revendications précédentes, dans lequel l'élément de fixation (61) est un écrou qui est vissé sur la broche (8) munie d'un filetage extérieur.

10. Procédé selon l'une des revendications précédentes, dans lequel le composant (2) présente une surface d'application par pression (41) à partir de laquelle la broche (8) s'étend, et dans lequel l'élément de fixation (61) presse le premier élément (5) contre la zone d'extrémité de tôle de contact (6) et le deuxième élément (4), contre la surface d'application par pression (41).
